# EUROPÄISCHE PATENTSCHRIFT

(11) **EP 1 827 200 B1**
(45) Veröffentlichungstag und Bekanntmachung des Hinweises auf die Patenterteilung: **26.02.2014**
(21) Anmeldenummer: 05797272.1
(22) Anmeldetag: 25.10.2005
(51) Int. Cl.: A47L 15/50

(54) **GESCHIRRKORB FÜR EINE GESCHIRRSPÜLMASCHINE**
CROCKERY BASKET FOR A DISHWASHER
PANIER A VAISSELLE POUR LAVE-VAISSELLE

(30) Priorität: 17.12.2004 DE 102004060951
(43) Veröffentlichungstag der Anmeldung: 05.09.2007
(73) Patentinhaber: BSH Bosch und Siemens Hausgeräte GmbH, 81739 München (DE)
(72) Erfinder: CLASSEN, Egbert, 14532 Stahnsdorf (DE)
(86) Internationale Anmeldenummer: PCT/EP2005/055497
(87) Internationale Veröffentlichungsnummer: WO 2006/063900

(56) Entgegenhaltungen:
- EP-A- 1 306 046
- FR-A- 1 356 844
- US-A1- 2003 075 206
- PATENT ABSTRACTS OF JAPAN Bd. 2000, Nr. 03, 30. März 2000 (2000-03-30) -& JP 11 346984 A (SANYO ELECTRIC CO LTD), 21. Dezember 1999 (1999-12-21)

## Beschreibung

Die Erfindung betrifft eine Geschirrspülmaschine mit einem Geschirrkorb, wobei der Geschirrkorb ein Grundgestell aufweist, bestehend aus einer Grundfläche mit einem an wenigstens einer Seite nach oben stehenden Rand, und wobei ein nach oben stehender Rand wenigstens die Höhe von nach oben stehenden Stacheln des Geschirrkorbs überragt, wenigstens teilweise abnehmbar ist und mit wenigstens einem Randteil ausgestattet ist.

Eine derartige Geschirrspülmaschine mit einem Geschirrkorb ist beispielsweise aus der europäischen Patentanmeldung EP 1 306 046 A1 bekannt.

Es ist allgemein bekannt, Geschirrkörbe der eingangs beschriebenen Art zur Aufnahme von Geschirrteilen - wie Teller, Tassen, Gläser, Besteck usw. - in Geschirrspülmaschinen zu verwenden, wobei die Geschirrkörbe nach oben stehende, gegebenenfalls in einer Ebene geneigte Stacheln oder Schlaufen aufweisen. Ein derartiger Geschirrkorb ist zum Beispiel aus der deutschen Offenlegungsschrift DE 31 30 627 A1 oder aus der deutschen Gebrauchsmusterschrift DE 88 11 474 U1 bekannt. Diese Stacheln oder Schlaufen dienen zur Halterung von Tellern in dem Geschirrkorb und ragen bei allen bekannten Geschirrkörben der eingangs genannten Art aus dem Geschirrkorb nach oben heraus.

Zur Aufnahme von Besteck sind in der Regel in Geschirrkörben der eingangs beschriebenen Art zusätzliche und herausnehmbare Einsätze, so genannte Besteckkörbe, vorgesehen, in denen die zu reinigenden Besteckteile, zum Beispiel Messer, Gabeln, Löffel, etc., in Gebrauchslage im Wesentlichen senkrecht nach oben angeordnet werden. Derartige Besteckkörbe sind zum Beispiel aus der deutschen Offenlegungsschrift DE 100 56 487 A1 bekannt. Die in derartigen Besteckkörben angeordneten Besteckteile ragen bei allen bekannten Geschirrkörben der eingangs genannten Art aus dem Geschirrkorb nach oben heraus.

Am Markt bekannte Geschirrspülmaschinen, insbesondere Haushalt-Geschirrspülmaschinen, weisen wenigstens einen Geschirrkorb zum Einordnen des zu reinigenden Spülgutes auf, wobei der wenigstens eine Besteckkorb üblicherweise in dem Geschirrkorb angeordnet ist, der bei einer geöffneten Tür der Geschirrspülmaschine im herausgezogenen Zustand auf dieser aufliegt - in dem untersten Geschirrkorb. Die Tür von derartigen Geschirrspülmaschinen ist üblicherweise um eine horizontale Achse verschwenkbar. Derartige Türen sind zum Beispiel aus der deutschen Patentschrift DE 35 37 185 C1 bekannt.

In der Praxis hat sich gezeigt, dass bei am Boden aufgestellten Geschirrspülmaschinen die vorgeschilderten Stacheln ebenso die Besteckteile, insbesondere wenn sie so angeordnet sind, dass deren Spitzen nach oben aus dem Besteckkorb ragen, eine große Gefahrenquelle darstellen. Bei einer aufgeklappten Tür, die dann in geringem Abstand zum Boden in einer zum Boden in etwa parallelen Ebene verläuft, und einem auf diese Tür herausgezogenem Geschirrkorb, können sich unachtsame Personen, insbesondere Kinder, die über die geöffnete Tür stolpern und auf den Geschirrkorb fallen, erhebliche Verletzungen durch aus dem Geschirrkorb nach oben herausragende Stacheln und/oder Besteckteile, insbesondere wenn diese mit ihrer Spitze nach oben angeordnet sind, zum Beispiel Gabeln, Steakmesser, etc., zuziehen.

Die französische Patentanmeldung FR 1 356 844 A zeigt weiterhin erhöhte seitliche Randteile, die bügelartig hochstehen und dort die Funktion haben, als Abstützungen für einen auf diesen abstützbaren Korb zu dienen. Dieser ist abnehmbar, die erhöhten Ränder bleiben dabei unverändert fest stehen, so dass sich keinerlei Flexibilität ergibt.

Der Erfindung liegt daher die Aufgabe zugrunde, auf einfache Art und Weise die vorgeschilderte Verletzungsgefahr auf einfache Art und Weise wenigstens deutlich zu verringern und dabei ein hohes Maß an Flexibilität zu erlauben.

Diese Aufgabe wird erfindungsgemäß durch eine Geschirrspülmaschine mit den Merkmalen des Anspruchs 1 gelöst.

Dadurch, dass der Rand des Geschirrkorbs höher als die gefährdenden Bestandteile des Geschirrkorbs oder als die gefährdenden, eingelagerten Gegenstände ist, kann bei einem Kind das Fallen auf den Geschirrkorb je nach Körpergröße vollständig vermieden werden. Bei körperlich größeren Personen wird die Verletzungsgefahr dadurch deutlich verringert, dass die Person beim Fallen auf den Geschirrkorb von dem erhöhten Rand in einem Abstand von den gefährdenden Bestandteilen des Geschirrkorbs oder und von den gefährdenden eingelagerten Gegenständen gehalten wird. Mit der Erfindung wird die Verletzungsgefahr durch nach oben herausragende Stacheln und/oder Besteckteile auf einfache Art und Weise deutlich verringert oder sogar vollständig vermieden. Dabei ist der Erfindung ist der nach oben stehende Rand wenigstens teilweise abnehmbar. Mit dieser Maßnahme ist die aufgabengemäße Vermeidung von Verletzungen auch bei schon beim Benutzer befindlichen Geschirrkörben gewährleistet, da diese nachgerüstet werden können. Damit ist es weiterhin möglich, zum Beispiel bei herangewachsenen Kindern, durch Abnahme des zusätzlichen Randes den nachgerüsteten als auch den schon ursprünglich mit dem Rand ausgestatteten Geschirrkorb in der üblichen Form weiterzubetreiben, wobei insbesondere wieder eine leichtere Befüllung mit Spülgut erreicht wird.

Weiterhin erreicht man mit dem abnehmbaren Randteil aus Einzelrandteilen den Vorteil, dass die Geschirrspülmaschine mit einem Geschirrkorb auf einfache Art und Weise herzustellen ist.

Zur Vervollständigung des Schutzes umgibt nach einem bevorzugten Merkmal der Erfindung der nach oben stehende, wenigstens die Höhe der nach oben stehenden Stacheln des Geschirrkorbs und gegebenenfalls die Höhe der in wenigstens einem Besteckkorb nach oben angeordnete Besteckteile überragende Rand die Grundfläche an wenigstens den Seiten, die bei herausgezogenem Geschirrkorb aus der Geschirrspülmaschine herausragen.

Nach einer vorteilhaften Ausführungsform der Erfindung weist bei Geschirrspülmaschinen mit wenigstens zwei Geschirrkörben der in Gebrauchslage unterste Geschirrkorb den nach oben stehenden, wenigstens die Höhe der nach oben stehenden Stacheln des Geschirrkorbs und gegebenenfalls die Höhe der in wenigstens einem Besteckkorb nach oben angeordneten Besteckteile überragende Rand auf, dessen Höhe durch den in Gebrauchslage nächsten oberhalb des untersten Geschirrkorbs angeordneten Geschirrkorb und dessen Sprüheinrichtung begrenzt ist oder weist alternativ bei Geschirrspülmaschinen mit nur einem Geschirrkorb dieser den nach oben stehenden, wenigstens die Höhe der nach oben stehenden Stacheln des Geschirrkorbs und gegebenenfalls die Höhe der in wenigstens einem Besteckkorb nach oben angeordneten Besteckteile überragende Rand auf, dessen Höhe durch die Öffnungshöhe des Behandlungsraums der Geschirrspülmaschine begrenzt ist. Mit dieser Maßnahme ist sichergestellt, dass am Ort der Gefährdung die aufgabengemäße Vermeidung von Verletzungen stattfindet.

Nach einer weiteren vorteilhaften Ausführungsform der Erfindung erstreckt sich der nach oben stehende Rand über die Unterkante des nächsten oberhalb des untersten Geschirrkorbs angeordneten Geschirrkorbs hinaus. Zwischen den übereinander angeordneten Geschirrkörben bleibt damit kein Zwischenraum mehr, wodurch die aufgabengemäße Vermeidung von Verletzungen noch weiter verbessert wird.

Das abnehmbare Randteil besteht, wie bereits erwähnt, aus Einzelrandteilen. Dabei entspricht bestimmungsgemäß die Anzahl der Einzelrandteilen bevorzugt mindestens der Anzahl der Seiten, die bei herausgezogenem Geschirrkorb aus der Geschirrspülmaschine herausragen.

In besonders vorteilhafter Weise sind die Einzelrandteile des abnehmbaren Randteils um in Gebrauchslage senkrechte Achsen so angelenkt, dass das abnehmbare Randteil faltbar ist, womit eine platzsparende Aufbewahrung ermöglicht wird.

Nach einer weiteren vorteilhaften Alternative ist der nach oben stehende Rand wenigstens teilweise um eine in Gebrauchslage etwa horizontale Trennlinie trennbar ist. Mit teilabnehmbaren Randteilen wird die Befüllung des Geschirrkorbes erleichtert.

Nach einer weiteren vorteilhaften Ausführungsform der Erfindung ist der nach oben stehende Rand wenigstens teilweise um eine in Gebrauchslage etwa horizontale Achse klappbar und bildet damit einen Klapprand. Die Anordnung von Klapprändern erhöht die aufgabengemäße Vermeidung von Verletzungen noch weiter, da die gefährlichen Stellen durch einen Deckel zusätzlich abgedeckt sind.

Vorteilhafterweise ist der Klapprand feststellbar, womit die Befüllung des Geschirrkorbes erleichtert wird.

In besonders vorteilhafter Weise ist der Klapprand so angelenkt, dass er nach Lösen der feststellbaren Stellung zur Innenseite des Geschirrkorbes fällt, womit die aufgabengemäße Vermeidung von Verletzungen noch weiter verbessert wird, da die gefährlichen Stellen durch einen Deckel zusätzlich und selbsttätig abgedeckt werden.

In besonders vorteilhafter Weise erstrecken sich der teilbare Rand und/oder der Klapprand an wenigstens einer der Seiten, die bei herausgezogenem Geschirrkorb aus der Geschirrspülmaschine herausragen. Die Anordnung des Deckels an einer der Seiten erhöht die aufgabengemäße Vermeidung von Verletzungen noch weiter, da die gefährlichen Stellen durch den Deckel von den Seitenteilen aus leicht zu erreichen ist.

Vorzugsweise erstrecken sich der teilbare Rand und/oder der Klapprand an der Frontseite der Seiten, die bei herausgezogenem Geschirrkorb aus der Geschirrspülmaschine herausragen, wodurch er aufgrund der einfachen Zugänglichkeit von vorne am leichtesten zu handhaben ist.

Die Erfindung wird nachstehend anhand der in der Zeichnung dargestellten Ausführungsbeispiele erläutert.

Es zeigen:
- Fig. 1: eine schematische Darstellung einer Geschirrspülmaschine in der Seitenansicht mit geöffneter Tür und der bevorzugten Ausführungsform eines erfindungsgemäßen Geschirrkorbs;
- Fig. 2: eine Vorderansicht der Geschirrspülmaschine nach Fig. 1;
- Fig. 3: die bevorzugte Ausführungsform des erfindungsgemäßen Geschirrkorbs;
- Fig. 4: eine schematische Darstellung einer Geschirrspülmaschine in der Seitenansicht mit geöffneter Tür und einer weiteren vorteilhaften Ausführungsform des erfindungsgemäßen Geschirrkorbs;
- Fig. 5: eine Vorderansicht der Geschirrspülmaschine nach Fig. 4;
- Fig. 6: eine schematische Darstellung einer Geschirrspülmaschine in der Seitenansicht mit geöffneter Tür und noch einer weiteren vorteilhaften Ausführungsform des erfindungsgemäßen Geschirrkorbs; und
- Fig. 7: einen Teil der weiteren vorteilhaften Ausführungsform des erfindungsgemäßen Geschirrkorbs nach Fig. 6 in vergrößerter, perspektivischer Darstellungsweise.

In den Figuren 1, 2, 4, 5 und 6 ist eine Geschirrspülmaschine, in den gezeigten Ausführungsbeispielen eine nicht näher beschriebene Haushalt-Geschirrspülmaschine 1, schematisch dargestellt, deren nicht näher beschriebener Behandlungsraum - der Spülbehälter - mittels einer, in den gezeigten Ausführungsbeispielen um eine horizontale Achse verschwenkbaren Tür 2 verschlossen werden kann. Derartige Geschirrspülmaschinen 1 weisen üblicherweise zwei Geschirrkörbe 3, 5 auf, die in den Figuren 1, 2, 4, 5 und 6 zum Be- oder Entladen herausgezogen dargestellt sind. Den Geschirrkörben sind üblicherweise jeweils Sprüheinrichtungen zugeordnet, wobei in den Figuren 1, 2, 4, 5 und 6 nur ein dem oberen Geschirrkorb 3 zugeordneter Sprüharm 4 gezeigt ist.

In der Fig. 3 ist ein erfindungsgemäßer Geschirrkorb 5 dargestellt, der dem Spülbehälter der Geschirrspülmaschine 1 entnommen wurde. Dieser untere Geschirrkorb 5 besteht aus einem Grundgestell 6, bestehend aus einer Grundfläche 7 mit an wenigstens einer Seite, im gezeigten Ausführungsbeispiel an allen vier Seiten des Geschirrkorbs 5 nach oben stehendem Rand 8 mit einer üblichen, an der Rückseite des Geschirrkorbs 5 noch erkennbaren Höhe. Der Geschirrkorb 5 weist nach oben stehende, gegebenenfalls in einer Ebene geneigte Stacheln 9 auf, die zur Halterung von zum Beispiel Tellern in dem unteren Geschirrkorb 5 dienen und bei allen bekannten Geschirrkörben und auch bei dem unteren Geschirrkorb 5 im gezeigten Ausführungsbeispiel aus dem Geschirrkorb 5 nach oben herausragen. Zur Aufnahme von Besteck sind in der Regel in Geschirrkörben und auch bei dem unteren Geschirrkorb 5 im gezeigten Ausführungsbeispiel nicht dargestellte, herausnehmbare Einsätze, sogenannte Besteckkörbe, vorgesehen, in denen die zu reinigenden Besteckteile, zum Beispiel Messer, Gabeln, Löffel, etc., in Gebrauchslage nach oben angeordnet werden. Die in derartigen Besteckkörben angeordneten Besteckteile ragen bei allen bekannten Geschirrkörben und auch bei dem unteren Geschirrkorb 5 im gezeigten Ausführungsbeispiel aus dem unteren Geschirrkorb 5 nach oben heraus.

Um eine Verletzungsgefahr bei einem derartigen Geschirrkorb 5 durch nach oben herausragende Stacheln 9 und/oder Besteckteile, insbesondere wenn diese mit ihrer Spitze nach oben angeordnet sind, zum Beispiel Gabeln, Steakmesser, etc., zu verringern, überragt erfindungsgemäß der nach oben stehende Rand 10 wenigstens die Höhe der nach oben stehenden Stacheln 5 des Geschirrkorbs 5 und der gegebenenfalls die Höhe der in wenigstens einem Besteckkorb nach oben angeordneten Besteckteile.

Dadurch, dass der Rand 10 des Geschirrkorbs 5 höher als die gefährdenden Bestandteile des Geschirrkorbs 5 oder als die gefährdenden, eingelagerten Gegenstände ist, kann bei einem Kind das Fallen auf den Geschirrkorb 5 je nach Körpergröße vollständig vermieden werden. Bei körperlich größeren Personen wird die Verletzungsgefahr dadurch wesentlich verringert, dass die Person beim Fallen auf den Geschirrkorb 5 von dem erhöhten Rand 10 in einem Abstand von den gefährdenden Bestandteilen des Geschirrkorbs 5 oder und von den gefährdenden eingelagerten Gegenständen gehalten wird. Mit der Erfindung wird die Verletzungsgefahr durch nach oben herausragende Stacheln 9 und/oder Besteckteile auf einfache Art und Weise deutlich verringert oder sogar vollständig vermieden.

In den gezeigten Ausführungsbeispielen ist der nach oben stehende Rand 10 teilweise abnehmbar, wobei in den gezeigten Ausführungsbeispiel das Randteil 11, 11', 11" des Rands 10 von dem mit der Grundfläche 7 fest verbundenen Rand 8 abnehmbar ist. Damit ist es möglich, zum Beispiel bei herangewachsenen Kindern, den Geschirrkorb 5 in der üblichen Form weiterzubetreiben, wobei insbesondere wieder eine leichtere Befüllung mit Spülgut erreicht wird.

Bei dem in Fig. 1, 2, und 3 gezeigten bevorzugten Ausführungsbeispiel besteht das abnehmbare Randteil 11 aus Einzelrandteilen 12, 13, 14, die mittels geeigneten, nicht näher erläuterten Scharnierteilen so verbunden sind, dass das abnehmbare Randteil 11 faltbar ist, womit eine platzsparende Aufbewahrung ermöglicht wird. Alternativ kann das abnehmbare Randteil auch aus einzeln abnehmbaren Einzelrandteilen bestehen.

Bei dem gezeigten Ausführungsbeispiel umgibt der erhöhte Rand 10 die Grundfläche 7 an den drei Seiten, die bei herausgezogenem Geschirrkorb 5 aus der Geschirrspülmaschine 1 herausragen, das heißt bei dem in Fig. 3 gezeigten Geschirrkorb 1 die linke, vordere und rechte Seite. Dabei aus dem Behandlungsraum herausgezogenem Geschirrkorb 5 die Vorderseite und die linke und rechte Seite des Geschirrkorbs 5 aus der Geschirrspülmaschine herausragen, entspricht also die Anzahl der Einzelrandteile 12, 13, 14 mindestens der Anzahl der Seiten, die bei herausgezogenem Geschirrkorb 5 aus der Geschirrspülmaschine herausragen.

Wie eingangs erwähnt, weist die nicht näher beschriebene Geschirrspülmaschine 1 in den gezeigten Ausführungsbeispielen zwei Geschirrkörbe 3, 5 auf. Bei diesen Geschirrspülmaschinen 1 wird vorteilhafterweise der in Gebrauchslage unterste Geschirrkorb 5 mit dem erhöhten nach oben stehenden Rand 10 ausgestattet. Dessen Höhe ist durch den in Gebrauchslage nächsten oberhalb des untersten Geschirrkorbs 5 angeordneten Geschirrkorb 3 und dessen Sprüheinrichtung 4 begrenzt.

Alternativ weist bei Geschirrspülmaschinen mit nur einem Geschirrkorb natürlich dieser den erhöhten, in etwa senkrecht zur Grundfläche stehenden Rand auf, dessen Höhe dann durch die Öffnungshöhe des Behandlungsraums der Geschirrspülmaschine begrenzt ist.

Als weitere Alternative ist in den Figuren 4 und 5 eine weitere vorteilhafte Ausführungsform des erfindungsgemäßen Geschirrkorbs, im gezeigten Ausführungsbeispiel des unteren Geschirrkorbs 5, dargestellt, bei dem der nach oben stehende Rand 10' sich über die Unterkante des nächsten oberhalb des untersten Geschirrkorbs 5 angeordneten Geschirrkorbs 3 hinaus erstreckt. Wie in den Figuren 4 und 5 deutlich zu erkennen ist, ist das vordere Seitenteil 13' deutlich höher als das linke Seitenteil 12' wie auch das rechte Seitenteil 14' des nach oben stehenden Rands 10', da deren Höhe durch die nicht näher beschriebenen Laufschienen begrenzt wird.

Als weitere Alternative ist in den Figuren 6 und 7 noch eine weitere vorteilhafte Ausführungsform des erfindungsgemäßen Geschirrkorbs, im gezeigten Ausführungsbeispiel des unteren Geschirrkorbs 5, dargestellt, bei dem der nach oben stehende Rand 10" wenigstens teilweise um eine in Gebrauchslage etwa horizontale Achse klappbar ist und damit einen Klapprand 15" bildet, wobei dieser Klapprand 15" sich an wenigstens einer der Seiten der Grundfläche 7, im gezeigten Ausführungsbeispiel an dem vorderen Seitenteil 13" des Randteils 11" erstreckt, wodurch er, aufgrund der einfachen Zugänglichkeit von vorne am leichtesten zu handhaben ist, mit dem er mittels geeigneten, nicht näher erläuterten Scharnierteilen verbunden ist. Die Anordnung von Klapprändern 15" erhöht die aufgabengemäße Verringerung von Verletzungen noch weiter, da die gefährlichen Stellen durch einen Deckel zusätzlich abgedeckt sind.

Die in Fig. 6 eingezeichneten Pfeile zeigen zwei alternative Bewegungsmöglichkeiten für den Klapprand 15" auf, wovon bei einer Bewegungsmöglichkeit eine Feststellung des Klapprands 15" und bei der zweiten Bewegungsmöglichkeit das vollständige Umklappen des Klapprands 15" vorgesehen ist. Zur Feststellung des Klapprands 15" werden geeignete nicht näher beschriebene mit Feststellösen ausgestattete Scharniere verwendet.

In Fig. 7 ist das abnehmbare Randteil 11" nach der weiteren vorteilhaften Ausführungsform des erfindungsgemäßen Geschirrkorbs 5 vergrößert und perspektivisch dargestellt, wobei bei dieser weiteren vorteilhaften Ausführungsform, ähnlich wie bei der in Fig. 3 gezeigten, bevorzugten Ausführungsform, das abnehmbare Randteil 11" aus Einzelrandteilen 12", 13", 14" besteht, die mittels geeigneten, nicht näher erläuterten Scharnierteilen so verbunden sind, dass das abnehmbare Randteil 11" faltbar ist, womit eine platzsparende Aufbewahrung ermöglicht wird. Alternativ kann das abnehmbare Randteil, wie schon bei der in Fig. 3 gezeigten, bevorzugten Ausführungsform, auch aus einzeln abnehmbaren Einzelrandteilen bestehen.

Der Pfeil in Fig. 7 soll andeuten, dass der Klapprand 15" so angelenkt ist, dass er entweder nach Lösen der oben beschriebenen, in Gebrauchslage senkrechten Stellung oder der vollständigen Umklappstellung zur Innenseite des Geschirrkorbes 5 bewegt wird, eventuell unterstützt durch geeignete Mittel, womit die aufgabengemäße Vermeidung von Verletzungen noch weiter verbessert wird, da die gefährlichen Stellen durch diesen Deckel zusätzlich und selbsttätig abgedeckt werden.

Als weitere Alternative des erfindungsgemäßen Geschirrkorbs kann der in nach oben stehende Rand wenigstens teilweise in Gebrauchslage um eine etwa horizontale Trennlinie trennbar sein. Mit derartigen teilabnehmbaren Randteilen kann die Befüllung des Geschirrkorbes ebenso erleichtert werden. Auch der teilbare Rand erstreckt sich wie der vorbeschriebene Klapprand 15" an wenigstens einer der Seiten, die bei herausgezogenem Geschirrkorb aus der Geschirrspülmaschine herausragen und zwar vorzugsweise an der Frontseite der Seiten, die bei herausgezogenem Geschirrkorb aus der Geschirrspülmaschine herausragen, wodurch er, aufgrund der einfachen Zugänglichkeit von vorne am leichtesten zu handhaben ist. Auch der mit wenigstens einem teilabnehmbaren Randteil ausgestattete erhöhte Rand eines Geschirrkorbs kann wie die oben beschriebenen Randteile abnehmbar sein und aus Einzelseiten bestehen, die eventuell auch klappbar angelenkt sind.

Mit der Erfindung wird die Verletzungsgefahr durch nach oben herausragende Stacheln und/oder Besteckteile auf einfache Art und Weise deutlich verringert oder sogar vollständig vermieden.

### Bezugszeichenliste

- 1: Geschirrspülmaschine; Haushalt-Geschirrspülmaschine
- 2: Tür
- 3: Oberer Geschirrkorb
- 4: Sprüheinrichtung; Sprüharm
- 5: Unterer Geschirrkorb
- 6: Grundgestell
- 7: Grundfläche
- 8: Rand (Grundgestell)
- 9: Stachel
- 10: Rand
- 10': Rand
- 10": Rand
- 11: Randteil
- 11': Randteil
- 11": Randteil
- 12: Einzelrandteil
- 12': Linkes Seitenteil
- 12": Einzelrandteil
- 13: Einzelrandteil
- 13': Vorderes Seitenteil
- 13": Einzelrandteil
- 13": Vorderes Seitenteil
- 14: Einzelrandteil
- 14': Rechtes Seitenteil
- 14": Einzelrandteil
- 15": Klapprand

## Patentansprüche

1. Geschirrspülmaschine (1) mit einem Geschirrkorb (5), wobei der Geschirrkorb (5) ein Grundgestell (6) aufweist, bestehend aus einer Grundfläche (7) mit einem an wenigstens einer Seite nach oben stehenden Rand (8), und wobei ein nach oben stehender Rand (10, 10', 10") wenigstens die Höhe von nach oben stehenden Stacheln (9) des Geschirrkorbs (5) überragt, wenigstens teilweise abnehmbar ist und mit wenigstens einem Randteil (11, 11', 11") ausgestattet ist, **dadurch gekennzeichnet, dass** das wenigstens eine abnehmbare Randteil (11, 11', 11") aus Einzelrandteilen (12, 12', 12", 13, 13', 13", 14, 14', 14") besteht.

2. Geschirrspülmaschine (1) nach Anspruch 1, **dadurch gekennzeichnet, dass** der nach oben stehende, wenigstens die Höhe der nach oben stehenden Stacheln (9) des Geschirrkorbs (5) und gegebenenfalls die Höhe der in wenigstens einem Besteckkorb nach oben angeordneten Besteckteile überragende Rand (10, 10', 10") die Grundfläche (7) an wenigstens den Seiten umgibt, die bei herausgezogenem Geschirrkorb (5) aus der Geschirrspülmaschine (1) herausragen.

3. Geschirrspülmaschine (1) nach Anspruch 1 oder 2, **dadurch gekennzeichnet, dass** bei Geschirrspülmaschinen (1) mit wenigstens zwei übereinander angeordneten Geschirrkörben (3, 5) der in Gebrauchslage unterste Geschirrkorb (5) den nach oben stehenden, wenigstens die Höhe der nach oben stehenden Stacheln (9) des Geschirrkorbs (5) und gegebenenfalls die Höhe der in wenigstens einem Besteckkorb nach oben angeordneten Besteckteile überragende Rand (10) aufweist, dessen Höhe durch den in Gebrauchslage nächsten oberhalb des untersten Geschirrkorbs (5) angeordneten Geschirrkorb (3) und dessen Sprüheinrichtung (4) begrenzt ist.

4. Geschirrspülmaschine (1) nach Anspruch 1 oder 2, **dadurch gekennzeichnet, dass** bei Geschirrspülmaschinen (1) mit nur einem Geschirrkorb (5) dieser den nach oben stehenden, wenigstens die Höhe der nach oben stehenden Stacheln (9) des Geschirrkorbs (5) und gegebenenfalls die Höhe der in wenigstens einem Besteckkorb nach oben angeordneten Besteckteile überragende Rand (10, 10', 10") aufweist, dessen Höhe durch die Öffnungshöhe des Behandlungsraums der Geschirrspülmaschine (1) begrenzt ist.

5. Geschirrspülmaschine (1) nach einem der vorhergehenden Ansprüche, **dadurch gekennzeichnet, dass** der nach oben stehende Rand (10') sich über die Unterkante des nächsten oberhalb des untersten Geschirrkorbs (5) angeordneten Geschirrkorbs (3) hinaus erstreckt.

6. Geschirrspülmaschine (1) nach einem der vorhergehenden Ansprüche, **dadurch gekennzeichnet, dass** die Anzahl der Einzelrandteilen (12, 12', 12", 13, 13', 13", 14, 14', 14") mindestens der Anzahl der Seiten entspricht, die bei herausgezogenem Geschirrkorb (5) aus der Geschirrspülmaschine (1) herausragen.

7. Geschirrspülmaschine (1) nach Anspruch 5 oder 6, **dadurch gekennzeichnet, dass** die Einzelrandteile (12, 12', 12", 13, 13', 13", 14, 14', 14") des abnehmbaren Randteils (11, 11', 11") um in Gebrauchslage senkrechte Achsen so angelenkt sind, dass das abnehmbare Randteil (11, 11', 11") faltbar ist.

8. Geschirrspülmaschine (1) nach einem der vorhergehenden Ansprüche, **dadurch gekennzeichnet, dass** der nach oben stehende Rand wenigstens teilweise um eine in Gebrauchslage etwa horizontale Trennlinie trennbar ist.

9. Geschirrspülmaschine (1) nach einem der Ansprüche 1 bis 7, **dadurch gekennzeichnet, dass** der nach oben stehende Rand (10") wenigstens teilweise um eine in Gebrauchslage etwa horizontale Achse klappbar ist und damit einen Klapprand (15") bildet.

10. Geschirrspülmaschine (1) nach Anspruch 9, **dadurch gekennzeichnet, dass** der Klapprand (15") feststellbar ist.

11. Geschirrspülmaschine (1) nach Anspruch 9 oder 10, **dadurch gekennzeichnet, dass** der Klapprand (15") so angelenkt ist, dass er nach Lösen der feststellbaren Stellung zur Innenseite des Geschirrkorbes (5) fällt.

12. Geschirrspülmaschine (1) nach einem der Ansprüche 8 bis 11, **dadurch gekennzeichnet, dass** der teilbare Rand (10") und/oder der Klapprand (15") sich an wenigstens einer der Seiten (12", 13", 14") erstreckt, die bei herausgezogenem Geschirrkorb (5) aus der Geschirrspülmaschine (1) herausragen.

13. Geschirrspülmaschine (1) nach Anspruch 11, **dadurch gekennzeichnet, dass** der teilbare Rand und/oder der Klapprand (15") sich an der Frontseite (13") der Seiten (12", 13", 14") erstreckt, die bei herausgezogenem Geschirrkorb (5) aus der Geschirrspülmaschine (1) herausragen.

## Claims

1. Dishwasher (1) having a crockery basket (5), wherein the crockery basket (5) has a base frame (6), consisting of a base area (7) having a vertical edge (8) on at least one side, and wherein a vertical edge (10, 10', 10") projects at least above the height of vertical inserts (9) of the crockery basket (5), can be at least partly removed and is equipped with at least one edge part (11, 11', 11"), **characterised in that** the at least one removable edge part (11, 11', 11") consists of individual edge parts (12, 12', 12", 13, 13', 13", 14, 14', 14").

2. Dishwasher (1) according to claim 1, **characterised in that** the vertical edge (10, 10', 10") projecting at least above the height of the vertical inserts (9) of the crockery basket (5) and if necessary above the height of the pieces of cutlery arranged vertically in at least one cutlery basket surrounds the base surface (7) on at least the sides which project from the dishwasher (1) when the crockery basket (5) is pulled out.

3. Dishwasher (1) according to claim 1 or 2, **characterised in that** with dishwashers (1) having at least two crockery baskets (3, 5) arranged one above the other, the lowest crockery basket (5), in the operating position, has the vertical edge (10) which projects at least above the height of the vertical inserts (9) of the crockery basket (5) and if necessary above the height of the pieces of cutlery arranged vertically in at least one cutlery basket, the height of said edge being delimited by the crockery basket (3) arranged next above the lowest crockery basket (5) and its spray device (4), in the operating position.

4. Dishwasher (1) according to claim 1 or 2, **characterised in that**, with dishwashers (1) having only one crockery basket (5), this has the vertical edge (10, 10', 10") which projects at least above the height of the vertical inserts (9) of the dishwasher (5) and if necessary above the height of the pieces of cutlery arranged vertically in at least one cutlery basket, the height of which is delimited by the opening height of the treatment compartment of the dishwasher (1).

5. Dishwasher (1) according to one of the preceding claims, **characterized in that** the vertical edge (10') extends beyond the lower edge of the next crockery basket (3) arranged above the lowest crockery basket (5).

6. Dishwasher (1) according to one of the preceding claims, **characterized in that** the number of individual edge parts (12, 12', 12", 13, 13', 13", 14, 14', 14") corresponds to at least the number of sides, which project out of the dishwasher (1) when the crockery basket (5) is pulled out.

7. Dishwasher (1) according to claim 5 or 6, **characterised in that** the individual edge parts (12, 12', 12", 13, 13', 13", 14, 14', 14") of the removable edge part (11, 11', 11 ") are hinged to vertical axes in the operating position so that the removable edge part (11, 11', 11") can be folded.

8. Dishwasher (1) according to one of the preceding claims, **characterised in that** the vertical edge can be separated at least partly about an approximately horizontal separating line in the operating position.

9. Dishwasher (1) according to one of claims 1 to 7, **characterised in that** the vertical edge (10") can be hinged at least partly about an approximately horizontal axis in the operating position and thus forms a folding edge (15 ").

10. Dishwasher (1) according to claim 9, **characterised in that** the folding edge (15 ") can be fixed.

11. Dishwasher (1) according to claim 9 or 10, **characterised in that** the folding edge (15") is hinged such that after releasing the fixed position it drops down towards the interior of the crockery basket (5).

12. Dishwasher (1) according to one of claims 8 to 11, **characterised in that** the separable edge (10") and/or the folding edge (15") extend at least on one of the sides (12", 13", 14") which project from the dishwasher (1) when the crockery basket (5) is pulled out.

13. Dishwasher (1) according to claim 11, **characterised in that** the separable edge and/or the folding edge (15") extend on the front side (13") of the sides (12", 13", 14"), which project from the dishwasher (1) when the crockery basket (5) is pulled out.

## Revendications

1. Lave-vaisselle (1) comprenant un panier à vaisselle (5), le panier à vaisselle (5) présentant un support de base (6) constitué d'une surface de base (7) munie d'un bord (8) dressé vers le haut sur au moins un côté, et un bord (10, 10', 10") dressé vers le haut dépassant au moins la hauteur de piques (9) du panier à vaisselle (5), dressées vers le haut, étant amovible au moins en partie et étant équipé d'au moins une partie de bord (11, 11', 11 "), **caractérisé en ce que** l'au moins une partie de bord amovible (11, 11', 11") est constituée de parties de bord individuelles (12, 12', 12", 13, 13', 13", 14, 14', 14").

2. Lave-vaisselle (1) selon la revendication 1, **caractérisé en ce que** le bord (10, 10', 10") dressé vers le haut, dépassant au moins la hauteur de piques (9) du panier à vaisselle (5), dressées vers le haut, et, le cas échéant, dépassant la hauteur des couverts disposés vers le haut dans au moins un panier à couverts, entoure la surface de base (7) sur au moins les côtés qui dépassent en dehors du lave-vaisselle (1) lorsque le panier à vaisselle (5) est sorti.

3. Lave-vaisselle (1) selon la revendication 1 ou 2, **caractérisé en ce que** dans les lave-vaisselles (1) comprenant au moins deux paniers à vaisselle (3, 5) disposés l'un au-dessus de l'autre, le panier à vaisselle (5) inférieur en position d'utilisation présente le bord (10) dressé vers le haut, dépassant au moins la hauteur de piques (9) du panier à vaisselle (5), dressées vers le haut, et, le cas échéant, dépassant la hauteur des couverts disposés vers le haut dans au moins un panier à couverts, dont la hauteur est limitée par le panier à vaisselle (3) suivant disposé au-dessus du panier à vaisselle inférieur (5) en position d'utilisation et par son dispositif arroseur (4).

4. Lave-vaisselle (1) selon la revendication 1 ou 2, **caractérisé en ce que** dans les lave-vaisselles (1) comprenant seulement un panier à vaisselle (5), celui-ci présente le bord (10, 10', 10") dressé vers le haut, dépassant au moins la hauteur de piques (9) du panier à vaisselle, dressées vers le haut, et, le cas échéant, dépassant la hauteur des couverts disposés vers le haut dans au moins un panier à couverts, dont la hauteur est limitée par la hauteur d'ouverture de la chambre de traitement du lave-vaisselle (1).

5. Lave-vaisselle (1) selon l'une quelconque des revendications précédentes, **caractérisé en ce que** le bord (10') dressé vers le haut s'étend au-delà de l'arête inférieure du panier à vaisselle (3) suivant disposé au-dessus du panier à vaisselle inférieur (5).

6. Lave-vaisselle (1) selon l'une quelconque des revendications précédentes, **caractérisé en ce que** le nombre des parties de bord individuelles (12, 12', 12", 13, 13', 13", 14, 14', 14") correspond au moins au nombre des côtés qui dépassent en dehors du lave-vaisselle (1) lorsque le panier à vaisselle (5) est sorti.

7. Lave-vaisselle (1) selon la revendication 5 ou 6, **caractérisé en ce que** les parties de bord individuelles (12, 12', 12", 13, 13', 13", 14, 14', 14") de la partie de bord amovible (11, 11', 11 "), en position d'utilisation, sont articulées par des charnières autour d'axes verticaux de manière à ce que la partie de bord amovible (11, 11', 11") puisse être pliée.

8. Lave-vaisselle (1) selon l'une quelconque des revendications précédentes, **caractérisé en ce que** le bord dressé vers le haut est séparable au moins en partie autour d'une ligne de séparation à peu près horizontale en position d'utilisation.

9. Lave-vaisselle (1) selon l'une quelconque des revendications 1 à 7, **caractérisé en ce que** le bord (10") dressé vers le haut est rabattable au moins en partie autour d'un axe à peu près horizontal en position d'utilisation et forme avec cet axe un bord rabattable (15").

10. Lave-vaisselle (1) selon la revendication 9, **caractérisé en ce que** le bord rabattable (15") peut être bloqué.

11. Lave-vaisselle (1) selon la revendication 9 ou 10, **caractérisé en ce que** le bord rabattable (15") est articulé de manière à ce qu'il tombe vers le côté intérieur du panier à vaisselle (5) après que la position blocable soit débloquée.

12. Lave-vaisselle (1) selon l'une quelconque des revendications 8 à 11, **caractérisé en ce que** le bord séparable (10") et/ou le bord rabattable (15") s'étendent sur au moins un des côtés (12", 13", 14") qui dépassent en dehors du lave-vaisselle (1) lorsque le panier à vaisselle (5) est sorti.

13. Lave-vaisselle (1) selon la revendication 11, **caractérisé en ce que** le bord séparable et/ou le bord rabattable (15") s'étendent sur le côté frontal (13") des côtés (12", 13", 14") qui dépassent en dehors du lave-vaisselle (1) lorsque le panier à vaisselle (5) est sorti.
